# EUROPÄISCHE PATENTSCHRIFT

(11) **EP 0 581 051 B1**
(45) Veröffentlichungstag und Bekanntmachung des Hinweises auf die Patenterteilung: **29.11.1995**
(21) Anmeldenummer: 93110643.9
(22) Anmeldetag: 03.07.1993
(51) Int. Cl.: D21F 1/02, D21F 9/00

(54) **Mehrschichtstoffauflauf für eine Papiermaschine oder dergl.**
Multi-layer headbox for a papermaking machine or the like
Caisse de tête à plusieurs couches pour une machine à papier ou analogue

(30) Priorität: 31.07.1992 DE 4225297
(43) Veröffentlichungstag der Anmeldung: 02.02.1994
(73) Patentinhaber: Voith Sulzer Papiermaschinen GmbH, 89509 Heidenheim (DE)
(72) Erfinder: Bubik, Alfred, Dr., D-88212 Ravensburg (DE); Lehleiter, Klaus, D-88271 Wilhelmsdorf-Zussdorf (DE)

(56) Entgegenhaltungen:
- AT-A- 374 843
- DE-A- 4 029 545
- GB-A- 2 093 879
- GB-A- 2 094 364
- US-A- 4 141 788

## Beschreibung

Die Erfindung bezieht sich auf einen Stoffauflauf gemäß dem Oberbegriff des Anspruchs 1.

Bekanntlich werden derartige Stoffaufläufe verwendet, um auf einer Papiermaschine oder dergl. eine Bahn zu bilden, die aus mindestens drei Schichten besteht. Es ist zumeist sinnvoll, die verschiedenen Schichten mit unterschiedlichen Eigenschaften herzustellen. Derartige Eigenschaften sind z.B. die Faserart oder -beschaffenheit oder auch sonstige Parameter, wie etwa Konsistenz, Feinstoffgehalt oder dergleichen. Der hierzu verwendete Stoffauflauf hat u.a. die Aufgabe, einen Breitstrahl zu erzeugen, der dann anschließend z.B. in den Formierbereich einer Papiermaschine eintritt. Dazu ist es zweckmäßig, für jeden der Suspensionsströme einen auch als Düsenraum bezeichneten Druckkanal im Stoffauflauf auszubilden, der in einen Spalt mündet. Beim Durchtritt der Stoffsuspension durch den Düsenkanal und Austritt aus dem Spalt wird Druckenergie in Bewegungsenergie umgewandelt, d.h. die Suspension wird beträchtlich beschleunigt.

Bei den bekannten Drei- und Mehrschichtstoffaufläufen treffen die einzelnen Teilströme im Strahl unter einem bestimmten Winkel zusammen. Dieser Winkel richtet sich zumeist nach den baulichen Gegebenheiten des Stoffauflaufes, z.B. dem Platzbedarf für die Stoffzuführung/-verteilung sowie für Verstelleinrichtungen. Beim Zusammenführen der verschiedenen Suspensionsteilströme im Strahl haben infolge des Winkels die weiter außen liegenden Teilströme auch eine Geschwindigkeitskomponente rechtwinkelig zur Richtung eines benachbarten Teilstrahles. Aufgrund dieser Geschwindigkeitskomponenten ergeben sich in dieser Querrichtung Strömungsimpulse, die die Vermischung benachbarter Schichten miteinander verstärken. Diese Vermischung ist in dem auftretenden Maße unerwünscht. Schließlich ist ein solcher Mehrschichtstoffauflauf sowohl bei der Herstellung als auch beim Betrieb beträchtlich aufwendiger als ein Einschichtstoffauflauf. Der Nutzen dieses Aufwandes wird reduziert, wenn keine ausreichende Trennung der verschiedenen Teilströme im Blatt möglich ist.

Denkbar und gelegentlich praktiziert wird eine weitestmöglich parallele - also spitzwinkelige - Führung der Teilströme im Stoffauflauf selbst. Dadurch läßt sich zwar die störende Quergeschwindigkeitskomponente klein halten, andererseits wird der Stoffauflauf noch größer, da länger und noch aufwendiger.

Bei anderen bekannten kurz gebauten Stoffaufläufen werden die Teilströme bereits im Stoffauflauf umgelenkt, so daß sie annähernd parallel austreten können. Das kann dazu führen, daß sich in den Druckkanälen der äußeren Schichten, wo also die Umlenkung stattfindet, Ablösungen und Sekundärströmungen bilden, welche schädlich für die Gleichmäßigkeit des Strahles sind.

So ist z.B. aus der österreichischen Patentschrift AT 374 843 ein Mehrlagenstoffauflauf bekannt, in den die Suspension in drei aufeinanderzulaufenden Kanälen geführt und als Breitstrahl auf die Papiermaschine abgegeben wird. Dieser Stoffauflauf ist aufgrund der mit relativ steilem Winkel zueinanderstehenden Kanäle kompakt gebaut, was durchaus ein Vorteil ist. Wenn die Breitstrahlen am Austritt aus dem Stoffauflauf jedoch möglichst spitzwinkelig aufeinanderzulaufen sollen, sind innerhalb der Kanäle Umlenkungen der Stoffsuspension erforderlich.

Es stellt sich daher die Aufgabe, eine möglichst parallele Zusammenführung der Teilströme und damit eine Verminderung eventuell auftretender Quergeschwindigkeiten mit einer kompakten Bauform des Stoffauflaufes zu verbinden und dabei Ablösungen und Strömungsstörungen weitestgehend zu vermeiden.

Diese Aufgabe wird durch das Kennzeichen des Anspruchs 1 vollständig gelöst.

Die Unteransprüche 2 bis 15 geben vorteilhafte Ausführungsformen an.

Bei der Verwendung des erfindungsgemäßen Stoffauflaufes werden sich zweckmäßigerweise die in den Kanälen geführten Stoffsuspensionen nach Art und Zusammensetzung unterscheiden. Insbesondere bei der Papierherstellung ist man oft bestrebt, verschiedene Faserqualitäten in verschiedenen Schichten des erzeugten Papieres einzusetzen.

Die Wirkung des Erfindungsgegenstandes bei der Lösung der Aufgabe kann auch dadurch noch verbessert werden, daß die Strömungsgeschwindigkeit benachbarter Teilströme nicht gleich ist.

Die Erfindung und ihre Vorteile werden erläutert anhand von Zeichnungen. Dabei zeigen schematisch
- Fig. 1: einen erfindungsgemäßen Dreischicht-Stoffauflauf, geschnitten, in Seitenansicht;
- Fig. 2: stark vereinfacht eine Variante des in Fig. 1 gezeigten Gegenstandes;
- Fig. 3: Ausschnitt von dem in Fig. 1 gezeigten Gegenstand;
- Fig. 4 u. 5: jeweils einen Ausschnitt des Erfindungsgegenstandes, geschnitten, in Seitenansicht;
- Fig. 6: eine weitere Ausführungsform, geschnitten, in Seitenansicht
Die Darstellung in Fig. 1 zeigt eine geschnittene Seitenansicht eines erfindungsgemäß konstruierten Dreischicht-Stoffauflaufes. Bei diesem werden die drei Suspensionsströme durch die Querstromverteiler 1, 1', 1'' im wesentlichen über die gesamte Breite mit den Suspensionen versorgt. Letztere treten anschließend in die Turbulenzerzeuger 2, 2', 2'' ein, die hier mit Stufendiffusoren versehen sind. Den Turbulenzerzeugern schließt sah jeweils ein Kanal 3, 3', 3'' an, welcher im Betrieb mit den unter Druck stehenden Stoffsuspensionen gefüllt ist. Die Kanäle werden begrenzt durch äußere Begrenzungswände 6, 9 und innere Begrenzungswände 7, 8. Man erkennt deutlich, daß die Kanäle im wesentlichen ungekrümmt verlaufen. Die Mittelfläche zwischen den einen Kanal bildenden Begrenzungswänden, z.B. 6 und 7, ändert ihre Richtung innerhalb des Kanals entweder gar naht oder nur sehr wenig, höchstens 3 bis 5°. Das führt dazu, daß innerhalb der Kanäle keine nennenswerte Umlenkung der im Betrieb hineingeführten Suspensionsströmungen stattfindet. Erst nach dem Austritt der weiter außen liegenden Strömung wird deren Richtung geändert, so daß sie sich der der weiter innen liegenden im wesentlichen anpassen kann. Bei diesem Vorgang herrscht der Umgebungsdruck. Daher kann sich die freie Oberfläche der fließenden Suspension völlig ungehindert einstellen. Eine Ablösung von Wänden mit den schädlichen Auswirkungen auf den Strahl läßt sich so verhindern.

Die Austrittsspalte 4, 4'' der außen liegenden Kanäle 3, 3'' können durch Blenden 10 verstellt werden. Am Ende von zwischen zwei Kanälen liegenden Trennwänden 7 und 8 sind Führungsflächen, die spitzwinkelig zusammenlaufen. Nicht unbedingt erforderlich, aber oft hilfreich sind sie als flexible Trennlamellen 11 ausgebildet. Derartige Lamellen können das unerwünschte Vermischen benachbarter Schichten teilweise vermindern.

Nicht dargestellt sind die Teile der Papiermaschine oder dergl., von denen der vorgebildete Mehrschichtstrahl aufgenommen und entwässert wird, um eine Bahn zu bilden.

In der noch weiter vereinfachten Darstellung gemäß Fig. 2 ist der Winkel alpha, in denen die Kanäle, 3, 3', 3'' relativ zueinander stehen, mit 10° noch spitzer gewählt. Diese an sich für den Betrieb des Stoffauflaufes günstige Maßnahme läßt sich zumeist wegen Platzproblemen nicht ohne weiteres durchführen.

Die ebenfalls sehr schematisch angelegte Fig.3 stellt den Winkel beta dar, in dem zwei benachbarte aus den Kanälen 3 und 3' austretende Teilstrahlen aufeinandertreffen.

Etwas detaillierter lassen sah die Strömungsverhältnisse auf den Fig. 4 und 5 erkennen. Für jeden Kanal läßt sich eine Mittelfläche definieren als geometrischen Ort aller Punkte, die von beiden diesen Kanal bildenden Begrenzungswänden den gleichen Abstand haben. Der Verlauf dieser Fläche gibt, in Strömungsrichtung betrachtet, näherungsweise die mittlere Strömungsrichtung wieder. Diese wird hier durch hintereinander stehende Pfeile angedeutet. Der Winkel alpha ist der, in dem zwei benachbarte mittlere Strömungsrichtungen, hier die mittlere und die sich anschließend äußere, zueinanderstehen. Dabei wird also die Strömungsrichtung innerhalb eines Kanals als Mittelwert zwischen den Begrenzungswänden angenommen.

Ferner ist der Abstand A eingezeichnet, der gebildet wird zwischen dem Ende der weiter außen liegenden Begrenzungswand von dem Ende der weiter innen liegenden Begrenzungswand. Dabei werden in dem hier gezeichneten Beispiel die flexiblen Trennlamellen nicht mitgemessen, wenn die Richtungsumkehr bevorzugt an einer festen Kontur stattfinden soll, welche in diesem Fall an der innen liegenden Begrenzungswand 7 vorhanden ist. Unter bestimmten Bedingungen kann der durch die Erfindung benutzte Effekt aber auch im Bereich der Trennlamelle 11 realisiert sein, wobei diese dann zur Ermittlung des Maßes A die mitberücksichtigt wird (s. Fig. 6).

Fig. 5 unterscheidet sich im wesentlichen von Fig. 4 dadurch, daß bei ihr der Winkel alpha, hier mit etwa 23°, steiler ist, als der mit 15° in Fig. 4 gezeigte. Der ganze Stoffauflauf kann dadurch noch kompakter werden, d.h. kürzer in Laufrichtung.

Es ist ohne weiteres einzusehen, daß der erfindungsgemäße Stoffauflauf nicht zwangsläufig horizontal gerichtet sein muß, vielmehr ist es möglich, diesen so anzuordnen, daß er einen schrägen, vertikal nach oben oder auch vertikal nach unten gerichteten Suspensionsstrahl erzeugen kann. Die Vorteile sind auch damit erzielbar.

## Patentansprüche

1. Stoffauflauf für eine Papiermaschine
a) mit mindestens drei sich im wesentlichen über die Papiermaschinenbreite erstreckenden, durch Begrenzungswände (7,8) voneinander getrennten und aufeinander zulaufenden Kanälen, das heißt mindestens einem inneren (3') und mindestens zwei äußeren (3,3''), in denen Suspensionsströme geführt werden können und die in Austrittsspalte (4,4',4'') münden, aus denen der jeweilige Suspensionsstrom in Form eines breiten Teilstrahles (5,5',5'') austreten kann, wonach die verschiedenen Teilstrahlen so zusammengeführt werden können, daß sie sich anfangs mit einem Winkel (beta) von höchstens 10 Grad berühren,
b) wobei die einem weiter außen liegende Teilstrahl (5,5'') zugewandte Fläche der Begrenzungswand (7 bzw. 8), in Strömungsrichtung gesehen, hinter dem Bereich endet, in dem die denselben Teilstrahl (5,5'') weiter außen begrenzende Begrenzungswand (6 bzw. 9) endet und damit auch der jeweils weiter außen liegende Kanal (3,3''), sodaß dadurch bei Betrieb des Stoffauflaufes ein Abschnitt eines einseitig offen geführten Teilstrahles (5,5'') entsteht,
**dadurch gekennzeichnet,**
c) daß die Kanäle einen im wesentlichen ungekrümmten Verlauf haben,
d) daß der Winkel (alpha), in dem benachbarte Kanäle (3,3',3'') relativ zueinander stehen, zwischen 8 und 45 Grad liegt,
e) daß die einem weiter außen liegende Teilstrahl (5,5'') zugewandte Fläche der Begrenzungswand (7 bzw. 8), in Strömungsrichtung gesehen, hinter dem Bereich, in dem die denselben Teilstrahl (5,5'') weiter außen begrenzende Begrenzungswand (6 bzw. 9) endet, eine Winkeländerung von wenigstens 5 Grad in Richtung zum weiter äußeren Teilstrahl (5 bzw. 5'') hin aufweist, und dort eine Richtungsumkehr im wesentlichen auf die Richtung des weiter innen liegenden Strahles (5') erfolgt.

2. Stoffauflauf nach Anspruch 1,
**dadurch gekennzeichnet,**
daß die einem weiter außen liegende Teilstrahl (5,5'') zugewandte Fläche einer weiter innen liegenden Begrenzungswand (7 bzw. 8), in einem Abstand (A) von mindestens 5 mm in Strahlrichtung gesehen, hinter dem Bereich endet, in dem die denselben Teilstrahl (5,5'') weiter außen begrenzende Begrenzungswand (6 bzw. 9) und damit auch der weiter außen liegende Kanal (3,3'') endet.

3. Stoffauflauf nach Anspruch 2,
**dadurch gekennzeichnet,**
daß die einem weiter außen liegende Teilstrahl (5,5'') zugewandte Fläche einer weiter innen liegenden Begrenzungswand (7 bzw. 8), in einem Abstand (A) von 10 bis 60 mm in Strahlrichtung gesehen, hinter dem Bereich endet, in dem die denselben Teilstrahl (5,5'') weiter außen begrenzende Begrenzungswand (6 bzw. 9) und damit auch der weiter außen liegende Kanal (3,3'') endet.

4. Stoffauflauf nach einem der voranstehenden Ansprüche,
**dadurch gekennzeichnet,**
daß an den äußeren Enden der Begrenzungswände (7,8) eines innneren Kanals (3') flexible Lamellen (11) angebracht sind.

5. Stoffauflauf nach Anspruch 1 und 4,
**dadurch gekennzeichnet,**
daß die an der jeweils weiter innen liegende Begrenzungswand (7,8) des weiter innen liegenden Kanals (3') angebrachte flexible Trennlamelle (11) in einem Abstand (A) von 10 bis 60 mm in Strahlrichtung gesehen, hinter dem Bereich endet, in dem die denselben Teilstrahl (5,5'') weiter außen begrenzende Begrenzungswand (6 bzw. 9) und damit auch der weiter außen liegende Kanal (3,3'') endet.

6. Stoffauflauf nach Anspruch 1,
**dadurch gekennzeichnet,**
daß der Winkel in dem zwei benachbarte Kanäle relativ zueinander stehen, zwischen 10 und 20° liegt.

7. Stoffauflauf nach einem der voranstehenden Ansprüche,
**dadurch gekennzeichnet,**
daß sich nach der Richtungsumkehr die benachbarten Teilstrahlen anfangs mit einem Winkel (beta) von 1 bis höchstens 5 Grad berühren.

8. Stoffauflauf nach einem der voranstehenden Ansprüche,
**dadurch gekennzeichnet,**
daß sich im Bereich des Zusammenführens von benachbarten Teilstrahlen Führungsflächen befinden, die in einem Winkel von maximal 8 Grad, vorzugsweise 1 bis 5 Grad, zusammenlaufen.

9. Stoffauflauf nach einem der voranstehenden Ansprüche,
**dadurch gekennzeichnet,**
daß sich innerhalb eines Kanals die Richtung der Mittelfläche in Strömungsrichtung um höchstens 5 Grad ändert.

10. Stoffauflauf nach einem der voranstehenden Ansprüche,
**dadurch gekennzeichnet**,
daß die äußeren Begrenzungswände (6,9) der beiden äußersten Kanäle (3,3') auf ihrer ganzen Länge starr ausgebildet sind, die Begrenzungswände (7,8) des innneren Kanals (3') bzw. der inneren Kanäle in ihrem bezüglich des Strömungsverlaufes anfänglichen Teil starr und an ihren äußeren Enden flexibel sind.

11. Stoffauflauf nach einem der Ansprüche 1 bis 10,
**dadurch gekennzeichnet,**
daß die den inneren Kanal (3') begrenzenden Begrenzungswände (7,8) so weit verformbar sind, daß sich während des Betriebes des Stoffauflaufes in dem äußeren Kanal (3,3'')und in dem inneren Kanal (3') im wesentlichen der gleiche Druck einstellen kann.

12. Stoffauflauf nach Anspruch 11,
**dadurch gekennzeichnet,**
daß die verformbaren, den inneren Kanal (3') begrenzenden Begrenzungswände (7,8) stromaufwärts starr im Stoffauflauf befestigt sind.

13. Stoffauflauf nach einem der voranstehenden Ansprüche,
**dadurch gekennzeichnet,**
daß an den äußeren Begrenzungswänden (6,9) Blenden (10) zur Spaltweiteneinstellung vorhanden sind.

14. Stoffauflauf nach einem der voranstehenden Ansprüche,
**dadurch gekennzeichnet,**
daß die den inneren Kanal (3') begrenzenden Begrenzungswände (7,8) in Stömungsrichtung verschiebbar sind und sich dadurch die Spaltweite am Austrittsspalt verändern läßt.

15. Stoffauflauf nach einem der voranstehenden Ansprüche,
**dadurch gekennzeichnet,**
daß drei Kanäle mit insgesamt mindestens zwei unterschiedlichen Zuführungen für die Suspensionen vorhanden sind.

16. Verwendung des Stoffauflaufs nach einem der voranstehenden Ansprüche,
**dadurch gekennzeichnet,**
daß er zur Bildung eines auf einer Papiermaschine zur Papiererzeugeung entwässerbaren Faserstoff-Suspensionsstrahles eingesetzt wird, und daß die mindestens drei Kanäle mit mindestens zwei unterschiedlichen Suspensionen, bezüglich Zusammensetzung oder Strömungsparameter, beschickt werden.

17. Verwendung des Stoffauflaufs nach Anspruch 16,
**dadurch gekennzeichnet,**
mindestens zwei unterschiedliche Teilstrahlen unterschiedliche Geschwindigkeiten haben.

## Claims

1. A head box for a paper machine
a) comprising at least three channels extending substantially over the paper machine width, separated by defining walls (7,8) and running towards each other, i.e. at least one inner channel (3') and at least two outer channels (3,3''), in which suspension flows may be guided and which open into outlet gaps (4,4',4'') from which the respective suspension flow may exit in the form of a wide partial jet (5,5',5''), whereupon the different partial jets may be brought together in such a way that they initially contact each other at an angle (beta) of at most 10 degrees,
b) the surface of the defining wall (7 or 8) facing a partial jet (5,5'') lying further towards the outside, when viewed in the flow direction, ending downstream of the area in which the defining wall (6 or 9) defining the same partial jet (5,5'') further towards the outside ends and thus also the channel (3,3'') lying further towards the outside, such that, upon operation of the headbox, a portion of a partial jet (5,5'') open on one side thereby arises,
characterized in that
c) the channels follow a substantially uncurved course,
d) the angle (alpha) at which the adjoining channels (3,3',3'') are situated relative to each other lies between 8 and 45 degrees,
e) the surface of the defining wall (7 or 8) facing a partial jet (5,5'') lying further towards the outside, when viewed in the direction of flow, downstream of the area in which the defining wall (6 or 9) defining the same partial jet (5,5'') further towards the outside ends, exhibits an angular modification of at least 5 degrees in the direction of the partial jet (5 or 5'') further towards the outside and a change of direction occurs there substantially to the direction of the jet (5') lying further towards the inside.

2. A headbox according to claim 1, characterized in that the surface of the defining wall (7 or 8) lying further towards the inside facing the partial jet (5,5'') lying further towards the outside ends at a distance (A) of at least 5 mm, when viewed in the jet direction, downstream of the area in which the defining wall (6 or 9) defining the same partial jet (5,5'') further towards the outside and thus also the channel (3,3'') lying further towards the outside end.

3. A headbox according to claim 2, characterized in that the surface of the defining wall (7 or 8) lying further towards the inside facing the partial jet (5,5'') lying further towards the outside ends at a distance (A) of 10 to 60 mm, when viewed in the jet direction, downstream of the area in which the defining wall (6 or 9) defining the same partial jet (5,5'') further towards the outside and thus also the channel (3,3'') lying further towards the outside end.

4. A headbox according to any one of the preceding claims, characterized in that flexible lamellae (11) are attached to the outer ends of the defining walls (7,8) of an inner channel (3').

5. A headbox according to claim 1 and claim 4, characterized in that the flexible separating lamella (11) attached to the defining wall (7,8) lying further inwards of the channel (3') lying further inwards ends at a distance (A) of from 10 to 60 mm, when viewed in the jet direction, downstream of the area in which the defining wall (6 or 9) defining the same partial jet (5,5'') further towards the outside and thus also the channel (3,3'') lying further towards the outside end.

6. A headbox according to claim 1, characterized in that the angle at which two adjoining channels are located relative to each other lies between 10 and 20°.

7. A headbox according to any one of the preceding claims, characterized in that, after the change of direction, the adjoining partial jets-initially contact each other at an angle (beta) of from 1 to at most 5 degrees.

8. A headbox according to any one of the preceding claims, characterized in that guide faces are located in the area where adjacent partial jets are brought together, which guide faces run towards each other at an angle of at most 8 degrees, preferably from 1 to 5 degrees.

9. A headbox according to any one of the preceding claims, characterized in that within a channel the direction of the central face in the flow direction alters by at most 5 degrees.

10. A headbox according to any one of the preceding claims, characterized in that the outer defining walls (6,9) of the two outermost channels (3,3') are constructed rigidly over their entire length and the defining walls (7,8) of the inner channel (3') or inner channels are rigid at their initial part with respect to the course of flow and flexible at their outer ends.

11. A headbox according to any one of claims 1 to 10, characterized in that the defining walls (7,8) defining the inner channel (3') may be so greatly deformed that during operation of the headbox substantially the same pressure may be set in the outer channel (3,3'') and the inner channel (3').

12. A headbox according to claim 11, characterized in that the deformable defining walls (7,8) defining the inner channel (3') are fixed upstream rigidly in the headbox.

13. A headbox according to any one of the preceding claims, characterized in that screens (10) are provided at the outer defining walls (6,9) to adjust the gap width.

14. A headbox according to any one of the preceding claims, characterized in that the defining walls (7,8) defining the inner channel (3') are displaceable in the flow direction and the gap width at the outlet gap may thereby be altered.

15. A headbox according to any one of the preceding claims, characterized in that three channels with altogether at least two different suspension inlets are provided.

16. Use of the headbox according to the preceding claims, characterized in that it is used to form a fibre-bearing suspension jet dewaterable on a paper machine for paper production and in that the at least three channels are supplied with at least two different suspensions, with respect to composition or flow parameters.

17. Use of the headbox according to claim 16, characterized in that at least two different partial jets exhibit different speeds.

## Revendications

1. Caisse de tête pour machine à papier
a) comportant au moins trois canaux s'étendant essentiellement sur la largeur de la machine à papier, séparés l'un de l'autre par des parois de délimitation (7, 8) et se dirigeant l'un vers l'autre, c'est-à-dire au moins un canal intérieur (3') et au moins deux canaux extérieurs (3, 3''), dans lesquels peuvent être guidés des courants de suspension et qui débouchent dans des fentes de sortie (4, 4', 4''), à partir desquelles le courant de suspension peut sortir sous la forme d'un large jet partiel (5, 5', 5''), après quoi les différents jets partiels peuvent être réunis de manière à se toucher au début avec un angle (beta) de 10 degrés au maximum,
b) dans laquelle la surface de la paroi de délimitation (7 ou 8) tournée vers un jet partiel (5, 5'') situé plus à l'extérieur, se termine derrière la zone - vu dans le sens de l'écoulement - dans laquelle se termine la paroi de délimitation (6 au 9) délimitant ce même jet partiel (5, 5'') le plus extérier et donc aussi le canal (3, 3'') le plus extérieur, de sorte qu'ainsi pendant le fonctionnement de la caisse de tête, il se forme une partie d'un jet partiel (5, 5'') guidé ouvert d'un côté,
caractérisée
c) en ce que les canaux ont un parcours essentiellement non courbé,
d) en ce que l'angle (alpha) que forment entre eux les canaux voisins (3, 3', 3''), se situe entre 8 et 45 degrés,
e) en ce que la surface tournée vers un jet partiel plus extérieur (5, 5''), de la paroi de délimitation (7 ou 8), présente une variation angulaire d'au moins 5 degrés en direction du jet partiel plus extérieur (5 ou 5''), derrière la zone, vu dans le sens de l'écoulement, dans laquelle se termine la paroi de délimitation (6 au 9) délimitant plus loin vers l'extérieur ce même jet partiel (5, 5''), et il se produit à cet endroit une inversion de sens, essentiellement dans le sens du jet plus intérieur (5').

2. Caisse de tête selon la revendication 1, caractérisée en ce que la surface tournée vers un jet partiel plus extérieur (5, 5'), d'une paroi de délimitation plus intérieure (7 ou 8), se termine à une distance (A) d'au mains 5 mm, vue dans le sens du jet, derrière la zone dans laquelle se termine la paroi de délimitation (6 ou 9) délimitant plus à l'extérieur ce même jet partiel (5, 5''), et donc aussi le canal plus extérieur (3, 3'').

3. Caisse de tête selon la revendication 2, caractérisée en ce que la surface tournée vers un jet partiel plus extérieur (5, 5''), d'une paroi de délimitation plus intérieure (7 ou 8), se termine, à une distance (A) de 10 à 60 mm, vu dans le sens du jet, derrière la zone, dans laquelle se termine la paroi de délimitation (6 ou 9), délimitant plus à l'extérieur ce même jet partiel (5, 5''), et donc aussi le canal plus extérieur (3, 3'').

4. Caisse de tête selon l'une des revendications précédentes caractérisée en ce qu'aux extrémités extérieures des parois de délimitation (7, 8) d'un canal intérieur (3'), sont fixées des lamelles flexibles (11).

5. Caisse de tête selon les revendications 1 et 4, caractérisée en ce que la lamelle de séparation flexible (11), fixée sur la paroi de délimitation plus intérieure (7, 8) du canal plus intérieur (3'), se termine à une distance (A) de 10 à 60 mm, vu dans le sens du jet, derrière la zone, dans laquelle se termine la paroi de délimitation (6 ou 9) délimitant plus à l'extérieur ce même jet partiel (5, 5''), et donc aussi le canal plus extérieur (3, 3'').

6. Caisse de tête selon la revendication 1, caractérisée en ce que l'angle que forment entre eux deux canaux voisins, est compris entre 10 et 20°.

7. Caisse de tête selon l'une des revendications précédentes, caractérisée en ce qu'après l'inversion de sens les jets partiels voisins se touchent au début avec un angle (beta) de 1 à 5 degrés au maximum.

8. Caisse de tête selon l'une des revendications précédentes caractérisée en ce que dans la zone de la réunion de jet partiel voisin se trouvent des surfaces de guidage, qui se dirigent l'une vers l'autre sous un angle de 8 degrés au maximum, de préférence compris entre 1 et 5 degrés.

9. Caisse de tête selon l'une des revendications précédentes caractérisée en ce qu'à l'intérieur d'un canal la direction de la surface médiane varie dans le sens de l'écoulement de 5 degrés au maximun.

10. Caisse de tête selon l'une des revendications précédentes, caractérisée en ce que les parois de délimitation (6, 9) des deux canaux les plus extérieurs (3, 3') sont rigides sur toute leur langueur, les parois de délimitation (7, 8) du canal intérieur (3') ou des canaux intérieurs sont rigides dans leur partie initiale par rapport au sens de l'écoulement et flexibles à leurs extrémités extérieures.

11. Caisse de tête selon l'une des revendications 1 à 10, caractérisée en ce que les parois de délimitation (7, 8), délimitant le canal intérieur (3') sont suffisamment déformables pour que pendant le fonctionnement de la caisse de tête on puisse régler sensiblement la même pression dans le canal extérieur (3, 3'') et dans le canal intérieur (3').

12. Caisse de tête selon la revendication 11, caractérisée en ce que les parois de dél imitation (7, 8) déformables, délimitant le canal intérieur (3'), sont fixées en amont rigidement, dans la caisse de tête.

13. Caisse de tête selon l'une des revendications précédentes caractérisée en ce que sur les parois de délimitation extérieures (6, 9) se trouvent des diaphragmes (10) pour le réglage de la largeur de la fente.

14. Caisse de tête selon l'une des revendications précédentes, caractérisé en ce que les parois de délimitation (7, 8), délimitant le canal intérieur (3') sont déplaçables dans le sens de l'écoulement et en ce qu'ainsi on peut faire varier la largeur de la fente de sortie.

15. Caisse de tête selon l'une des revendications précédentes, caractérisée en ce qu'il existe trois canaux avec au total au moins deux arrivées différentes pour les suspensions.

16. Utilisation de la caisse de tête sel on l'une des revendications précédentes, caractérisée en ce qu'elle est utilisée pour former un jet de suspension de matières fibreuses déshydratables sur une machine à papier pour la production du papier, et en ce que les trois canaux au moins sont chargés avec au moins deux suspensions différentes, en ce qui concerne la composition ou les paramètres d'écoulement.

17. Utilisation de la caisse de tête selon la revendication 16, caractérisée en ce qu'au moins deux jets partiels différents ont des vitesses différentes.
